# FASCICULE DE BREVET EUROPEEN

(11) **EP 0 295 994 B1**
(45) Date de publication et mention de la délivrance du brevet: **29.07.1992**
(21) Numéro de dépôt: 88401303.8
(22) Date de dépôt: 27.05.1988
(51) Int. Cl.: A47F 5/08

(54) **Module profile superposable avec raidisseur pour réalisation de présentoir**
Übereinanderlegbares Profilmodul mit Versteifung zur Herstellung von Schaustellungsständern
Stackable profiled module with reinforcement for building of a display stand

(30) Priorité: 27.05.1987 FR 8707525
(43) Date de publication de la demande: 21.12.1988
(73) Titulaire: Guilpain, Jean-Paul, F-41200 Romorantin (FR)
(72) Inventeur: Guilpain, Jean-Paul, F-41200 Romorantin (FR)
(74) Mandataire: Kügele, Bernhard

(56) Documents cités:
- EP-A- 0 006 431
- FR-A- 2 578 732
- FR-A- 2 611 467
- US-A- 4 508 231

## Description

La présente invention a pour objet un profilé en alliage léger avec raidisseur.

On connaît dans le domaine des rayonnages des structures de présentation à la vente constituées de modules emboîtés les uns dans les autres maintenus en pied et/ou en extrémités par des poteaux, disposant d'au moins une rainure d'un profil particulier permettant l'accrochage d'accessoires tels qu'étagères, tiges support, l'ensemble des modules constituant des panneaux.

Les modules sont réalisables en alliage léger tel que des alliages d'aluminium qui permettent d'élaborer à l'aide de filières particulières tant des profilés ouverts que fermés, directement utilisables ou destinés à subir un traitement de finition. Ces profilés sont généralement utilisés en double face dans le but d'augmenter la surface disponible par deux pour un coût inférieur au double du coût initial.

Ainsi, dans la demande de brevet publiée sous le n° FR-A-2 611 467 on a proposé un module double-face avec rainure symétrique. Ce module comporte sur chacune de ses faces et à l'arrière un fileur sur lequel viennent s'accrocher des raidisseurs. Ces raidisseurs travaillent à la traction dès que la face avant est chargée. Par contre, un tel dispositif peut flamber dans le sens longitudinal. D'autre part, ces modules ont une largeur relativement importante ce qui présente une perte de place qui peut ne pas être négligeable mais surtout ces modules demandent des épaisseurs importantes pour résister à la compression et aux différents efforts.

Le brevet américain n° 4 508 231 décrit un module double face muni de deux paires de rainures. Les rainures de chaque paire sont séparées par une entretoise commune. Les rainures sont disposées de façon contiguë sur une même face. Il en résulte que ce module connu doit être formé de parois suffisamment épaisses pour pouvoir résister à certaines contraintes telles que les sollicitations à la flexion autour d'un axe horizontal, ou les sollicitations au flambage longitudinal.

C'est le but de la présente invention de proposer un module en alliage léger superposable et encliquetable pour la réalisation de panneaux de présentation à la vente d'articles posés ou accrochés sur les accessoires venant se monter dans les rainures prévues dans ces mêmes modules, utilisables sur les deux faces, le profilé comprenant au moins une paire de rainures disposées dos à dos, et séparées par une entretoise commune, caractérisé en ce que chaque paire de rainures est séparée d'au moins une parie de rainures adjacente par un volume creux comportant au moins un logement dans lequel est introduit longitudinalement un raidisseur. Ce raidisseur est caractérisé en ce qu'il est réalisé en acier et sa forme est parallélépipédique.

En outre, ce raidisseur est disposé de façon qu'il constitue avec l'âme du module un té.

Le module présente la particularité de posséder un raidisseur pour chaque rainure double.

Module de poids linéaire compris entre 3,2 et 3,3 kg/m sans raidisseur. On comprend que le poids du module réalisé est inférieur au poids des modules existants par diminution des épaisseurs des parties réalisées en alliage léger ce qui conduit à des coûts de fabrication moins élevés par diminution du volume de matière. Quant au poids final du module raidisseur en place, il peut être augmenté sans inconvénient améliorant même la stabilité. Le coût des raidisseurs généralement du "fer plat" est très faible.

L'intérêt de dissocier les matériaux en fonction des efforts et des besoins met en évidence l'avantage économique ainsi que le gain en poids lors de la manutention des modules par répartition du poids total en deux parties Des modes de réalisation de l'invention sont indiqués dans les revendications 3, 6, 8 et 9.

La présente invention va maintenant être décrite suivant un mode de réalisation particulier non limitatif de façon à faire apparaître d'autres caractéristiques et avantages en relation avec la figure annexée qui représente un module muni de ses raidisseurs.

Le module 1 représenté comporte quatre rainures telles que deux sur chaque face 3 et 4. Ces modules sont superposables et s'emboîtent par encliquetage grâce à des ergots mâles 5 pénétrant dans des ergots femelles 6 grâce à l'élasticité du matériau, des bossages tels que 7 assurant cet encliquetage.

Les rainures de chaque face telles que 2 et 20 sont disposées au même niveau et sont séparées par une paroi commune, cette paroi servant d'entretoise verticale 8. Perpendiculairement, le profilé se prolonge par une partie plane 9 dont les extrémités se prolongent vers le bas en 90 et 91 pour fermer partiellement les rainures 2 et 20 et vers le haut pour former un volume, creux 10. Dans ce volume, il est prévu un logement 11 formé de la surface supérieure de la partie plane, des deux prolongements latéraux 100 et 101 formant les parois du volume creux 10 et de deux ergots filants 120 et 121 qui ferment partiellement ce logement. Dans ce dernier, on glisse un raidisseur 13 type "fer plat" dont les dimensions correspondent au jeu de tolérance et de fonctionnement près à celles du logement. Le "fer plat" est plus généralement réalisé en acier courant. Son orientation est telle que son axe longitudinal est parallèle à l'entretoise 8, son axe transversal horizontal perpendiculaire au plan du module et donc de l'entretoise, son axe transversal vertical est parallèle au plan du module.

Ce raidisseur constitue un renfort du té constitué par l'entretoise 8 et la partie plane 9. C'est cette partie du module qui est soumise à des contraintes importantes pour une charge donnée.

On constate avec la représentation en pointillé d'un talon d'accrochage d'accessoire 15 que les efforts de compression sont répartis sur toute la surface commune 16 entre ce talon et la face 4 du module 1, tandis que les efforts de traction et de flexion s'exercent sur le té, répartis en partie supérieure de la rainure sur la surface commune 17.

De même les efforts que subit le raidisseur sont répartis également sur les ergots filants 120 et 121. Le moment d'inertie de cette section de module s'en trouve augmentée d'où un accroissement de la résistance.

Dans le plan horizontal, il est clair que compte-tenu du fait que le moment d'inertie, proportionnel au cube de la largeur du "fer plat", est très élevé, la résistance à la flexion dans un plan perpendiculaire à la face est importante ce qui autorise des capacités de chargements élevées des accessoires.

La présente réalisation peut prévoir un montage des raidisseurs type "fer plat" dès la fabrication avec des butées aux extrémités évitant tout glissement intempestif ou bien une mise en place des raidisseurs par glissement dans les logements au fur et à mesure de la réalisation du panneau par emboîtement des modules. Le choix est également fonction du type de poteau d'extrémité suivant que les modules sont clipsés ou emboîtés dans ces poteaux.

La présente invention n'est pas limitée aux exemples de réalisation qui viennent d'être décrits, elle est au contraire susceptible de modifications et de variantes conformes aux modes de réalisation revendiqués.

## Revendications

1. Module en alliage léger (1) superposable par encliquetage sur un autre module identique pour la réalisation de panneaux de présentation à la vente d'articles posés ou accrochés à des accessoires montés dans les rainures (2, 20) de ce même module, utilisable sur deux faces (3, 4), le profilé comprenant au moins une paire de rainures (2, 20) disposées dos à dos, et séparées par une entretoise (8) commune, caractérisé en ce que chaque paire de rainures (2, 20) est séparée d'au moins une paire de rainures (2, 20) adjacente par un volume creux (10) comportant au moins un logement (11) longitudinal d'un raidisseur (13).

2. Module selon la revendication 1, caractérisé en ce que le raidisseur (13) est en acier et de forme parallélépipédique.

3. Module selon la revendication 2, caractérisé en ce que la plus grande dimension de la section du raidisseur (13) est orientée perpendiculairement au plan des faces (3, 4).

4. Module selon l'une des revendications 2 et 3, caractérisé en ce que le raidisseur (13) forme un té avec l'entretoise (8) séparant deux rainures (2, 20).

5. Module selon l'une des revendications 2 à 4, caractérisé en ce que chaque paire de rainures (2, 20) est associée à un raidisseur (13).

6. Module selon l'une des revendications 2 à 5, caractérisé en ce que le logement (11) est partiellement fermé à sa partie supérieure par deux ergots filants (120) et (121).

7. Module selon l'une des revendications 1 à 6, caractérisé en ce qu'il a un poids linéaire compris entre 3,2 et 3,3 kg/m pour un alliage d'aluminium sans raidisseur.

8. Module selon l'une des revendications 1 à 7, caractérisé en ce qu'il comporte un talon d'accrochage d'accessoire (15) ayant un ergot, qui est reçu dans une rainure s'appuyant sur la surface commune (17) de la prolongation vers le bas de la partie plane (9), un élément de crochet servant à la fixation des articles à exposer, et une partie d'appui qui aboute contre la surface commune (16) au-dessus de la rainure recevant l'élément de crochet.

9. Module selon l'une des revendications 1 à 8, caractérisé en ce que les parois parallèles (100, 101) du volume creux (10) sont prolongées en saillies (90, 91) sur les rainures (2, 20) adjacentes.

## Patentansprüche

1. Modul (1) aus einer Leichtmetallegierung, das auf einem anderen, identischen Modul zum Bilden von Schaustellungsständern für den Verkauf von Artikeln, die an Zubehörteilen, die in den Nuten (2, 20) desselben Moduls befestigt sind, angebracht oder angehängt sind, durch Einrasten anbringbar ist, wobei das Modul von zwei Seiten her verwendbar ist und wobei das Profil wenigstens ein Paar voneinander abgewandt angeordnete und durch ein gemeinsames Zwischenstück (8) voneinander getrennte Nuten (2, 20) aufweist, dadurch gekennzeichnet, dass jedes Paar Nuten (2, 20) von wenigstens einem nebenliegend angeordneten Paar Nuten (2, 20) durch einen Hohlraum (10) getrennt ist, der wenigstens eine Längsaufnahme (11) für ein Versteifungselement (13) aufweist.

2. Modul nach Anspruch 1, dadurch gekennzeichnet, dass das Versteifungselement (13) aus Stahl und quaderförmig ist.

3. Modul nach Anspruch 2, dadurch gekennzeichnet, dass die grössere Abmessung des Querschnitts des Versteifungselements (13) senkrecht zur Ebene der Frontflächen (3, 4) angeordnet ist.

4. Modul nach einem der Ansprüche 2 und 3, dadurch gekennzeichnet, dass das Versteifungselement (13) mit dem Zwischenstück (8), das zwei Nuten (2, 20) trennt, ein T bildet.

5. Modul nach einem der Ansprüche 2 bis 4, dadurch gekennzeichnet, dass jedes Paar Nuten (2, 20) einem Versteifungselement (13) zugeordnet ist.

6. Modul nach einem der Ansprüche 2 bis 5, dadurch gekennzeichnet, dass die Aufnahme (11) in ihrem oberen Teil teilweise durch zwei längsverlaufende Vorsprünge (120, 121) abgeschlossen ist.

7. Modul nach einem der Ansprüche 1 bis 6, dadurch gekennzeichnet, dass es ein spezifisches Längengewicht zwischen 3,2 und 3,3 kg/m für eine Aluminiumlegierung ohne Versteifungselement aufweist.

8. Modul nach einem der Ansprüche 1 bis 7, dadurch gekennzeichnet, dass es einen Ansatz (15) zum Auffängen von Zubehörteilen aufweist, der einen von der Nut aufgenommenen und sich an der gemeinsamen Oberfläche (17) der nach unten verlaufenden Verlängerung des ebenen Teils (9) abstützenden Vorsprung aufweist, wobei ein Hakenelement zum Befestigen der auszustellenden Artikel dient, und der ein Abstützteil aufweist, das sich an der gemeinsamen Oberfläche (16) oberhalb der das Hakenelement aufnehmenden Nut abstützt.

9. Modul nach einem der Ansprüche 1 bis 8, dadurch gekennzeichnet, dass sich die parallelen Wandungen (100, 101) des Hohlraums (10) als Vorsprünge (90, 91) auf den angrenzenden Nuten (2, 20) fortsetzen.

## Claims

1. A light alloy module (1) which can be latchingly superimposed on a further similar module for making display panels adapted to the selling of items placed or catched on fittings mounted in grooves (2, 20) of said module, usable on two faces (3, 4), said section including at least a pair of back-to-back grooves (2, 20) separated by a common cross-piece (8), characterized in that each pair of grooves (2, 20) is spaced from at least an adjacent pair of grooves (2, 20) by a hollow volume (10) comprising at least a longitudinal housing (11) of a stiffener (13).

2. The module of claim 1, characterized in that said stiffener (13) is made of steel and has a parallelepipedic shape.

3. The module of claim 2, characterized in that the longest dimension of said stiffener (13) section is orthogonal to the faces (2, 3) plane.

4. The module of any claim 2 and 3, characterized in that said stiffener (13) forms a tee with said cross-piece (8) which separates two grooves (2, 20).

5. The module of any claim 2-4, characterized in that each pair of grooves (2, 20) is associated to a stiffener (13).

6. The module of any claim 2-5, characterized in that said housing (11) is partially closed at the upper portion thereof by means of two running snugs (120) and (121).

7. The module of any claim 1-6, characterized in that the linear weight thereof is in the range from 3.2 and 3.3 kg/m for an aluminium stiffener without stiffener.

8. The module of any claim 1-7, characterized in that it includes a projection (15) for catching a fitting comprising a lug, which is received into a groove bearing against the common surface (17) of the downwardly extension of the plane portion (9), with a hook element being useful for securing items to be displayed, and a bearing portion which is in abutment with the common surface (16) above the groove receiving the hook element.

9. The module of any claim 1-8, characterized in that parallel walls (100, 101) of saxid hollow volume (10) are extended by protusions (90, 91) on adjacent grooves (2, 20).
